# EUROPÄISCHE PATENTSCHRIFT

(11) **EP 3 070 400 B1**
(45) Veröffentlichungstag und Bekanntmachung des Hinweises auf die Patenterteilung: **01.08.2018**
(21) Anmeldenummer: 16161125.6
(22) Anmeldetag: 18.03.2016
(51) Int. Cl.: F21V 21/30, F21V 21/005, F21V 14/02, F21W 131/406, F21Y 103/10, F21Y 105/10, F21Y 105/12, F21Y 115/10

(54) **BELEUCHTUNGSVORRICHTUNG**
ILLUMINATION DEVICE
DISPOSITIF D'ÉCLAIRAGE

(30) Priorität: 19.03.2015 DE 102015205003; 17.04.2015 US 201514690086
(43) Veröffentlichungstag der Anmeldung: 21.09.2016
(62) Teilanmeldung aus: 17183548.1
(73) Patentinhaber: GLP German Light Products GmbH, 76307 Karlsbad (DE)
(72) Erfinder: Salm, Markus, 66265 Heusweiler (DE)
(74) Vertreter: Schenk, Markus

(56) Entgegenhaltungen:
- DE-U1-202010 002 018
- FR-A1- 2 981 432
- JP-A- 2002 163 922
- US-A1- 2013 271 977
- Harry Box: "Set Lighting Technician's Handbook", , 1 January 2010 (2010-01-01), XP055436196, NL DOI: 10.4324/9780080928081 ISBN: 978-0-240-81075-1 Retrieved from the Internet: URL:https://www.claypaky.it/media/document s/Show-Batten100_Manual_08.2014_EN.pdf [retrieved on 2017-12-18]

## Beschreibung

Ausführungsbeispiele der vorliegenden Erfindung beziehen sich auf eine Beleuchtungsvorrichtung sowie ein System umfassend zwei Beleuchtungsvorrichtungen.

Bei Beleuchtungsvorrichtungen wird zwischen kopfbewegten und fixierten Systemen unterschieden. Kopfbewegte Systeme umfassen typischerweise einen Standfuß bzw. eine ortsfeste Einheit und eine bezüglich des Standfußes schwenkbare Beleuchtungseinheit. Die Beleuchtungseinheit umfasst typischerweise ein oder mehrere Leuchtelemente, wie z.B. Glühbirnen, LEDs oder andere Leuchtmittel, mittels welchen ein Lichtkegel mit einer durch das Gehäuse bzw. die Gehäuseöffnung vorgegeben Orientierung erzeugt werden kann. Zur Ausrichtung des Lichtkegels ist typischerweise die gesamte Beleuchtungseinheit mittels einem oder mehreren Gelenken gegenüber dem Standfuß schwenkbar angeordnet, wobei der Schwenkvorgang entweder manuell oder fernsteuerbar erfolgen kann.

Sowohl bei den fixierten als auch bei den kopfbewegten Systemen wird zwischen Einzelspots und Arrays unterschieden. Mittels Arrays ist es möglich zumindest über einen flächigen Bereich eine gleichmäßige Ausleuchtung zu erzielen. Da sich jedoch häufig die Größe des auszuleuchtenden Bereichs ändert, ist die Flexibilität solcher Arrays stark eingeschränkt, weshalb in vielen Einsatzgebieten doch wieder auf die Spots zurückgegriffen wird, die dann aufwendig einzeln nebeneinander positioniert werden, so dass eine gleichmäßige Ausleuchtung erfolgen kann. Deshalb besteht der Bedarf nach einem verbesserten Ansatz.

Im Stand der Technik, beispielsweise in der FR 2981432 wird eine schwenkbare längliche Beleuchtungsvorrichtung offenbart, wobei hier eine Aneinanderreihung von mehreren Beleuchtungsvorrichtungen keine ununterbrochene Ausleuchtung ermöglicht.

Aufgabe der vorliegenden Erfindung ist es, eine Vorrichtung bzw. ein System zu schaffen, das flexibel einsetzbar ist und gleichzeitig eine gute flächige Ausleuchtung ermöglicht. Die Aufgabe wird durch den Gegenstand des unabhängigen Patentanspruchs 1 gelöst. Ausführungsbeispiele der vorliegenden Erfindung schaffen eine Beleuchtungsvorrichtung mit einem länglichen Standfuß und einer schwenkbaren, länglichen Beleuchtungseinheit.

Diese schwenkbare, längliche Beleuchtungseinheit ist mittels mindestens eines Gelenks um eine Längsachse schwenkbar gelagert. Parallel zu dieser Längsachse erstreckt sich sowohl der längliche Standfuß als auch die schwenkbare, längliche Beleuchtungseinheit. Insbesondere die längliche Ausdehnung der schwenkbaren, länglichen Beleuchtungseinheit wird durch zwei gegenüberliegende Seitenflächen begrenzt. Die Beleuchtungseinheit umfasst mindestens zwei Beleuchtungselemente, die entlang der schwenkbaren Achse angeordnet sind, so dass ein Abstand zwischen zwei benachbarten Leuchtelementen einem 1,5-fachen bis 2,5-fachen Abstand zwischen einem angrenzend zu einer Seitenfläche positionierten Leuchtelement und der entsprechenden Seitenfläche entspricht.

Entsprechend weiteren Ausführungsbeispielen wird, wie oben bereits beschrieben, ein System mit mindestens zwei Beleuchtungsvorrichtungen geschaffen. Hierbei entspricht ein Abstand zwischen zwei angrenzend zu den einander angrenzenden Seitenflächen der zwei Beleuchtungsvorrichtungen positionierten Leuchtelementen dem 0,5-fachen bis 1,5-fachen Abstand zwischen zwei benachbarten Leuchtelementen einer der zwei Beleuchtungsvorrichtungen.

Somit basieren Ausführungsbeispiele der vorliegenden Erfindung auf der Erkenntnis, dass eine gleichmäßige Ausleuchtung mittels einem System erreicht werden kann, das eine Mehrzahl von länglichen Beleuchtungsvorrichtungen umfasst, die jeweils eine Mehrzahl an entlang der Längsachse angeordneten Leuchtelementen hat, wenn die einzelnen länglichen Beleuchtungsvorrichtungen so gestaltet sind, dass auch bei Aneinanderreihung mehrerer länglicher Beleuchtungsvorrichtungen ein Abstand zwischen den einzelnen Leuchtelementen in Wesentlichen konstant bleibt. Um dies sicherzustellen, ist der Abstand zwischen einem Leuchtelement, welches am Rand, also angrenzend zu der nächsten Beleuchtungsvorrichtung angeordnet ist, und der jeweiligen Außenseite der Beleuchtungsvorrichtung in Abhängigkeit zu einem Abstand zwischen zwei benachbarten Leuchtelementen in der Beleuchtungsvorrichtung selbst gewählt. Hierdurch wird, wie oben bereits angedeutet, erreicht, dass, sobald zwei oder mehr Beleuchtungsvorrichtungen in Reihe, also direkt angrenzend zueinander, angeordnet sind, die Abstände über die Vielzahl der Leuchtelemente der Beleuchtungsvorrichtungen in etwa gleich bleibt.

Weitere Ausführungsbeispiele der vorliegenden Erfindung schaffen eine Beleuchtungsvorrichtung, die seitlich angeordnete Schenkel mit je einem Gelenk umfassen, wodurch die Eingriffnahme zwischen dem länglichen Standfuß und der schwenkbaren, länglichen Beleuchtungseinheit erfolgt bzw. die Schwenkbarkeit realisiert wird. Diese Schenkel können auch als Lagerböcke mit Drehgelenken ausgeführt sein.

Entsprechend bevorzugten Ausführungsbeispielen umfasst die schwenkbare, längliche Beleuchtungseinheit für jeden Lagerbock bzw. jeden Schenkel eine Ausnehmung. So kann beispielsweise die Seitenfläche der schwenkbaren, länglichen Beleuchtungseinheit zusammen mit dem jeweiligen Lagerbock bündig abschließen oder zurückgesetzt abschließen, so dass also die gesamte längliche Ausdehnung der Beleuchtungsvorrichtung durch die Seitenflächen der schwenkbaren, länglichen Beleuchtungseinheit vorgegeben werden. Im Resultat heißt das also, dass der längliche Standfuß bevorzugterweise eine kleinere oder maximal gleich große längliche Ausdehnung hat als ein Bereich der schwenkbaren, länglichen Beleuchtungseinheit. Diese geometrische Anordnung hat sich in Bezug auf die gewünschte Aneinanderreihung von mehreren Beleuchtungsvorrichtungen als vorteilhaft herausgestellt. Die oben angesprochenen Ausnehmungen bieten darüber hinaus auch den Vorteil, dass beleuchtungsrelevante Elemente, wie z.B. die Optik in einem überstehenden Bereich, also überlappend zu der Ausnehmung und dem in der Ausnehmung angeordneten Schenkel angeordnet sein kann.

Entsprechend weiteren Ausführungsbeispielen ist die Beleuchtungsvorrichtung bevorzugterweise um mindestens 180° oder mehr schwenkbar. Dies kann beispielsweise dadurch realisiert werden, dass der oben angesprochene Schenkel bzw. allgemein der Standfuß tailliert ausgeführt ist. Die Schwenkung kann auch ferngesteuert über ein Bedienpanel oder allgemein ferngesteuert über eine entsprechende Schnittstelle erfolgen. Hierzu umfasst dann die Beleuchtungsvorrichtung Mittel zur motorisierten Schwenkung der schwenkbaren, länglichen Beleuchtungseinheit. Diese können beispielsweise einen in dem länglichen Standfuß angeordneten Motor, ein fest mit der schwenkbaren, länglichen Beleuchtungseinheit gekoppeltes Ritzel und/oder einen Antriebsriemen umfassen.

Wie oben bereits angedeutet, umfasst jede längliche Beleuchtungseinheit eine Vielzahl von entlang der länglichen Ausdehnung der schwenkbaren, länglichen Beleuchtungseinheit angeordnete bzw. insbesondere regelmäßig angeordnete Beleuchtungselemente, wie z.B. LEDs.

Entsprechend weiteren Ausführungsbeispielen können die einzelnen Beleuchtungselemente mit Linsen gekoppelt sein, die eine fokussierte Abstrahlung in Form eines Beleuchtungskegels ermöglichen. Die Linsen können entsprechend weiteren Ausführungsbeispielen zusätzlich auch ausgebildet sein, um den Beleuchtungskegel zu fokussieren. Hierbei wird dann ein Abstand zwischen dem Beleuchtungselement und der jeweiligen Linse variiert. Die Einstellung des Abstands kann motorisiert oder auch per Hand erfolgen.

Entsprechend weiteren Ausführungsbeispielen können auch die mehreren Linsen für die mehreren Beleuchtungselemente als Linsenanordnung, somit in einer Einheit, ausgeführt sein. Hierbei ist dann auch ein Abstand zwischen zwei benachbarten Linsen so gewählt, dass er dem 1,5-fachen bis 2,5-fachen Abstand zwischen einer angrenzend zu der Seitenfläche positionierten Linse und der entsprechenden Seitenfläche entspricht.

Um auf das obige Ausführungsbeispiel mit der Ausnehmung für den Schenkel bzw. den Lagerbock zurückzukommen, sei darauf hingewiesen, dass entsprechend weiteren Ausführungsbeispielen die am Rand angeordnete Linse überlappend zu dieser Ausnehmung und somit überlappend zu dem Schenkel bzw. dem Lagerbock angeordnet sein kann.

Nachfolgend werden Ausführungsbeispiele der vorliegenden Erfindung anhand der beiliegenden Zeichnungen erläutert. Es zeigen:
- Fig. 1: eine schematische Darstellung einer Beleuchtungsvorrichtung gemäß einem ersten Ausführungsbeispiel;
- Fig. 2a-c: eine schematische Seitenansicht einer Beleuchtungsvorrichtung gemäß einem weiteren Ausführungsbeispiel in drei verschiedenen Schwenkpositionen;
- Fig. 3a: eine schematische Detailansicht der Beleuchtungsvorrichtung aus Fig. 2a-c mit Fokus auf die Mittel zur Schwenkung;
- Fig. 3b-c: eine schematische Detailansicht der Beleuchtungsvorrichtung aus Fig. 2a-c mit Fokus auf die Optik;
- Fig. 4a-b: schematische Schnittdarstellungen der Beleuchtungsvorrichtung aus Fig. 2a-c mit Fokus auf die Mittel zur Schwenkung;
- Fig. 5a und 5b: Ausführungsbeispiele einer erfindungsgemäßen Beleuchtungsvorrichtung; und
- Fig. 5c: eine Rückansicht des Ausführungsbeispiels aus Fig. 5b.

Bevor nachfolgend Ausführungsbeispiele der vorliegenden Erfindung anhand der Figuren im Detail erläutert werden, wird darauf hingewiesen, dass gleichwirkende Elemente und Strukturen mit gleichem Bezugszeichen versehen sind, so dass die Beschreibung derer aufeinander anwendbar bzw. austauschbar ist.

Fig. 1 zeigt eine Beleuchtungsvorrichtung 10 mit einem länglichen Standfuß 12 und einer schwenkbaren, länglichen Beleuchtungseinheit 14. Die schwenkbare, längliche Beleuchtungseinheit 14 ist um die Längsachse 16 schwenkbar gelagert. Hierzu umfasst die Beleuchtungsvorrichtung ein Gelenk 18. Das Gelenk 18 kann beispielsweise als Drehgelenk oder auch als andersartiges Gelenk ausgeführt sein, so dass eine Schwenkbewegung der Beleuchtungseinheit 14 ermöglicht wird.

Sowohl der Standfuß 12 als auch die Beleuchtungseinheit sind als längliche Elemente geformt, die sich beide parallel zu der Längsachse 16 erstrecken. Die Längsausdehnung insbesondere der schwenkbaren, länglichen Beleuchtungseinheit 14 ist durch zwei gegenüberliegende Seitenflächen 14a und 14b begrenzt. Im Normalfall weist die längliche Beleuchtungseinheit 14 einen rechteckigen Grundkörper auf, dessen Seitenwände eben die Seitenflächen 14a und 14b sind, während sogenannte Längsflächen zwischen diesen Flächen 14a und 14b angeordnet sind. Entlang der Längsausdehnung (parallel zur Längsachse 16) sind die mindestens zwei Leuchtelemente 20a und 20b angeordnet.

Die Anordnung der Leuchtelemente 20a und 20b erfolgt unter Berücksichtigung bestimmter Abstandsvorgaben. Entsprechend dieser ist der Abstand x_{20ab} zwischen zwei benachbarten Leuchtelementen 20a und 20b etwa 1,5-fach bis 2,5-fach so groß wie ein Abstand a₁₄ₐ zwischen einer der Seitenflächen 14a und dem nächstliegenden Leuchtelement 20a. Es sei angemerkt, dass ebenso auch der Abstand a_{14b} (zwischen 20b und 14b) als Referenzabstand genommen werden kann. Entsprechend bevorzugten Ausführungsbeispielen beträgt der Abstand x_{20ab} sogar nur das 1,9-fache bis 2,1-fache des Abstands a₁₄ₐ bzw. a_{14b}. Auch wenn es ausgehend von stets vorhandenen Fertigungstoleranzen nicht möglich ist, ist es jedoch das Ziel entsprechend weiteren Ausführungsbeispielen, dass der Abstand x_{20ab} möglichst genau doppelt so groß ist wie der Abstand a₁₄ₐ bzw. a_{14b}. Alle diese Abstandsbedingungen führen nämlich dazu, dass bei Einsatz der Beleuchtungsvorrichtung 10 in Kombination mit einer weiteren Beleuchtungsvorrichtung 10' (hier gestrichelt dargestellt) der Abstand x_{20ab} von benachbart angeordneten Leuchtelementen der zwei Beleuchtungsvorrichtungen 10 und 10', hierbei beispielsweise 20b' und 20a in etwa derselbe ist wie der Abstand a_{20ab}. So ergibt sich eine regelmäßige Anordnung bzw. Verteilung der Leuchtelemente 20a, 20b, 20a', 20b'. Es wird also vorteilhafterweise aufgrund der regelmäßigen Anordnung eine gleichmäßige Ausleuchtung erzielt, wobei zusätzlich eine Skalierbarkeit des Systems (10 + 10') dadurch gegeben ist, dass die Anzahl der einzusetzenden Beleuchtungsvorrichtungen 10, 10' variiert wird. Die Handhabung ist, da die Beleuchtungsvorrichtungen 10 nebeneinander bzw. aneinander anliegend aufgestellt werden, sehr einfach. An dieser Stelle sei angemerkt, dass die regelmäßige Anordnung über die mehreren Beleuchtungsvorrichtungen 10 und 10' hinweg typischerweise oder umso besser dann erhalten wird, wenn die Seitenflächen 14a und 14b' angrenzend oder sogar berührend sind.

Entsprechend weiteren Ausführungsbeispielen weist jede der Beleuchtungsvorrichtung bzw. um genau zu sein, jede längliche Beleuchtungseinheit eine Vielzahl an Beleuchtungselementen auf. Diese können alle entlang der Längsausdehnung angeordnet sein. Wie oben bereits angedeutet, wird die regelmäßige Anordnung im Hinblick auf die Lichtverteilung bevorzugt. Somit ist innerhalb einer Beleuchtungseinheit 14 ein annähernd gleichbleibender Abstand a_{20ab} gewünscht. Hier wird das 0,75-fache bis 1,25-fache oder sogar das 0,9-fache bis 1,1-fache des einen Abstands im Verhältnis zum anderen Abstand als im Wesentlichen gleichbleibend angesehen.

Je nach Ausführungsbeispiel kann die Eingriffnahme zwischen der schwenkbaren, länglichen Beleuchtungseinheit 14 und dem Standfuß 12 unterschiedlich ausgeführt sein. In dem in Fig. 1 dargestellten Ausführungsbeispiel erfolgt die Eingriffnahme durch ein Drehgelenk, welches zwischen einem Schenkel 12a des Standfußes 12 und einem Bereich 14t der Beleuchtungseinheit 14 angeordnet ist.

Entsprechend Ausführungsbeispielen ist die Beleuchtungseinheit 14 im Bereich 14t mit einer Ausnehmung 14g versehen, so dass Schenkel 12a und Bereich 14t, durch welche die Schwenkachse 16 läuft, nebeneinander angeordnet sein können, ohne die Gesamtabmessungen der Beleuchtungsvorrichtung 10 negativ zu beeinflussen. Im Detail ist die Ausnehmung 14g in Längsrichtung tiefer als der Schenkel 12a breit ist, so dass der Schenkel 12a und die Seitenfläche 14a bündig abschließen oder die Oberfläche des Schenkels 12a in Bezug auf die Seitenfläche 14a zurückgesetzt ist. Unter einem bündigen Abschließen wird ein Abschließen verstanden, bei welchem die Flächen (14a und Oberfläche des Schenkel 12a) mit einem maximalen Versatz von 1 mm oder 5 mm angeordnet sind. Durch dieses bündige bzw. zurückgesetzte Abschließen können mehrere Beleuchtungsvorrichtungen 10 und 10' direkt angrenzend zueinander nebeneinander angeordnet werden.

Jede Beleuchtungsvorrichtung umfasst bevorzugterweise, aber nicht notwendigerweise zwei Seitenteile bzw. seitlich angeordnete Schenkel 12a, zwischen denen der Bereich 14t der Beleuchtungseinheit 14 angeordnet ist.

Fig. 2a-2c zeigen Seitenansichten der Beleuchtungsvorrichtung 10 mit Standfuß 12 und schwenkbarer, länglicher Beleuchtungseinheit 14. Der Standfuß 12 umfasst hier wiederum den seitlich angeordnet Schenkel 12a, der auch als Lagerbock bezeichnet werden kann.

In den Fig. 2a-2c ist jeweils die Beleuchtungsvorrichtung in eine unterschiedliche Richtung geschwenkt, so dass der Lichtkegel 22 entweder nach links (Fig. 2a), nach oben (Fig. 2b) oder nach rechts (Fig. 2c) ausgerichtet ist. Der Lichtkegel 22 bzw. dessen Richtung wird durch die Öffnung 14o (siehe auch Fig. 1) vorgegeben. Anhand von Fig. 1 ist diesbezüglich auch erkennbar, dass alle Beleuchtungselemente 20a und 20b in Richtung dieser Öffnung 14o zugewandt sind.

Ausgehend von obig erläuterter Ausnehmung 14g der Beleuchtungseinheit 14 entsteht im Bereich der Öffnung 14o eine Art Vorsprung 14s der Beleuchtungseinheit 14 (vgl. auch Fig. 1). Durch diesen Vorsprung 14s kann die Bewegungsfähigkeit bzw. Schwenkbarkeit der Beleuchtungseinheit 14 eingeschränkt sein. Zur Vermeidung dieser Einschränkung ist der Schenkel 12a entsprechend geformt. So weist dieser einerseits eine runde Form, die sich um die Längsachse 16 krümmt, auf, so dass das Schwenken der Beleuchtungseinheit 14 ermöglicht wird. Andererseits weist der Schenkel 12a auch eine Taillierung 12t auf, so dass der Winkelbereich, in welchem die Beleuchtungseinheit 14 geschwenkt werden kann, vergrößert werden kann. Hier kann der Winkelbereich bevorzugt mindestens 180°, wenn nicht sogar mehr, wie z.B. 210° umfassen.

Bezug nehmend auf Fig. 3 und 4 werden nun zwei Unteraspekte zu obigen Ausführungsbeispielen erläutert. Fig. 3a zeigt die Beleuchtungsvorrichtung 10 aus Fig. 2, wobei der Standfuß 12 bzw. insbesondere der Schenkel 12a geschnitten dargestellt ist. Dieser Schenkel 12a dient als Lagerbock und trägt somit das Lager 18, Gleitlager oder Kugellager. In das Lager greift beispielsweise eine Welle, die sich entlang der Schwenkachse 16 erstreckt und mit der Beleuchtungseinheit 14 gekoppelt ist, ein. Wie hier dargestellt, sind Mittel zur motorisierten Schwenkung der Beleuchtungseinheit 14 um die Längsachse 16 vorgesehen. Die Mittel können beispielsweise einen Antriebsriemen 32 und Motor 34 umfassen, durch Zusammenwirken derer die Beleuchtungseinheit 14 um die Achse 16 geschwenkt werden kann.

Die Beleuchtungseinheit 14 weist deshalb Eingriffnahmeabschnitte 36, z.B. eine Riemenscheibe, die mit der Beleuchtungseinheit 14 fest gekoppelt ist, auf. Der Motor 34 kann beispielsweise als Schrittmotor oder hochauflösender Schrittmotor ausgeführt sein. Der Riemen 32 umschlingt Riemenscheibe 36 (Abtriebsritzel 36) und Motorritzel 34. Durch die Anordnung / Umschlingung des Riemens 32 und der Riemenscheibe 36 ist auch die Taillierung 12t vorgebeben, wie insbesondere aus Fig. 3a deutlich wird. Die Anordnung von Motor 34, Riemen 32 und Ritzel 36, welche durch das Lager 18 gelagert ist, wird auch anhand von Fig. 4a und 4b deutlich. Hier ist zu erkennen, dass der Schenkel 12a so schmal als möglich ausgeführt ist, wobei hierbei insbesondere durch die Breite des Lagers 18 bzw. des Riemens 32 Grenzen gesetzt werden. Des Weiteren ist aber auch erkennbar, dass es vorteilhaft ist, den Motor 34 in dem Standfuß anzuordnen, da so durch diesen nicht die Breite des Schenkels 12a negativ beeinflusst wird. In anderen Worten kann die Anordnung des Motors 34 im Standfuß 12 dadurch beschrieben werden, dass dieser in der Frontansicht unterhalb des Elements 14t der Beleuchtungseinheit 14 angeordnet ist.

Entsprechend weiteren Ausführungsbeispielen weist die Beleuchtungsvorrichtung bzw. insbesondere die Beleuchtungseinheit 14 eine Optik 38, wie z.B. eine Linse oder Linsenanordnung, auf. Die Linsenanordnung 38 kann z.B. mehrerer nebeneinander angeordnete Linsen umfassen, wobei jede Linse einem Leuchtelement 20a, 20b und20c zugeordnet ist (vgl. Fig. 3b und 3c bzw. von Fig. 4a und 4b). Die Linse bzw. Linsenanordnung 38 ist zwischen den Leuchtelementen 20a, 20b und 20c und der Öffnung 14o angeordnet. Die Linsenelemente 38 ermöglichen es, den Lichtkegel 22 zu fokussieren, indem der Abstand zwischen Linse 38 und Leuchtelemente 20a, 20b und 20c variiert wird. So kann beispielsweise ein Zoombereich von 7° bis 50° erreicht werden, wobei bevorzugt die Verstellung desselben motorisiert derart erfolgt, dass die Gesamtlinsenanordnung 38 verschoben wird. Eine Stellung der Zoomoptik 38 ist beispielsweise in Fig. 3b bzw. 4a dargestellt, welche einen breiteren Lichtkegel 22 ermöglicht. Diese Stellung kann auch als Weitwinkel-Stellung bezeichnet werden. In Fig. 4b bzw. 3c ist die sogenannte "Spotstellung" dargestellt, die einen stark fokussierten Lichtkegel 22 ermöglicht. Auch ist es möglich, dass einzelne Linsen oder Streuscheiben der Gesamtlinsenanordnung 38 austauschbar sind.

Insbesondere anhand von Fig. 4 wird es deutlich, dass es vorteilhaft ist, den Kopfdrehpunkt (vgl. Achse 60) gegenüber der Optik weiter hinten zu verlagern, um so genügend Bauraum für die Optik inklusive der Verstellmechanismus (nicht dargestellt) zu schaffen. Infolgedessen kann sich also auch eine Linse der Linsenanordnung 38 mit dem Schenkel 12a (zumindest bei der Seitenbetrachtung) partiell überlappen. Dies ist gewünscht, da so die optischen Bereiche weit an den Rand (vgl. Seitenflächen 14a) heranragen, so dass auch bei Aneinanderreihung mehrerer Beleuchtungsvorrichtungen eine Projektion ohne Lichtspalt möglich ist (vgl. Fig. 1). Durch die Überlappung der Anordnung der Linsenanordnung 38 mit dem Schenkel 12a ist es möglich, dass die Leuchtelemente (LEDs) auch in einem Bereich 14t der Beleuchtungseinheit, welche zwischen den Schenkeln angeordnet ist, also nicht in dem verbreiterten, überstehenden Kopfteil, angeordnet sein können, da die Lichtstrahlen der letzten LED in der Reihe sich ja erst bei Spotstellung auf die volle Breite der Zoomlinse aufweiten. Die Größe bzw. Breite der Öffnung 14o wird so gewählt, dass eine Projektion auch in Weitwinkelstellung ohne Abschottung durch das Gehäuse 14 möglich ist.

Entsprechend weiteren Ausführungsbeispielen sind die Linsenabstände der Linsenanordnung 38 konstant. Das heißt also, dass ein Linsenabstand zwischen zwei Linsen bevorzugt dem 0,75-fachen bis 1,25-fachen oder sogar dem 0,9-fachen bis 1,1-fachen eine Linsenabstands zwischen zwei weiteren Linsen entspricht. Ebenso wie oben im Hinblick auf den Abstand Leuchtelement 20a gegenüber Seitenfläche 14a bzw. gegenüber der Seitenfläche 14b erläutert, ist der Linsenabstand der am Rand angeordneten Linse gegenüber der Seitenfläche 14a als ungefähr 0,5-facher (0,35-0,65) Abstand zwischen zwei Linsen zu wählen.

Fig. 5a zeigt ein erstes Anwendungsbeispiel der Beleuchtungsvorrichtung 10 mit einer länglichen Beleuchtungseinheit 14, die insgesamt 10 in Reihe angeordnete Beleuchtungselemente umfasst. Diese Beleuchtungselemente, welche beispielsweise High-Power RGBW-LEDs sein können, sind hier zwar nicht sichtbar, da diese hinter den Linsen der Linsenanordnung 38 angeordnet sind. Der Standfuß 12 ist ebenfalls als längliches Element mit zwei Schenkeln 12a ausgeführt. Wie zu erkennen ist, ist die längliche Ausdehnung des Standfußes 12 maximal so groß wie die der Beleuchtungseinheit 14, kann aber bevorzugt auch kleiner sein. Je nach Ausführung können in den Standfuß 12 eine Steuerung mit einem beleuchteten Graphikdisplay 43 und/oder eine Schnittstelle zur Stromversorgung und/oder zur Fernsteuerung (z.B. über ein Protokoll, wie z.B. DMX-512) vorgesehen sein. In diesem Ausführungsbeispiel ist die Schnittstelle zur Fernsteuerung 45 in einem vertieften Bereich 47 angeordnet, so dass die Breitenausdehnung durch evtl. angeschlossene Kabel nicht beeinflusst wird. Über das Bedienpanel 43 bzw. über das Fernsteuerprotokoll erfolgt beispielsweise die Schwenkung, Einstellung des Zooms oder auch Aktivierung bzw. Deaktivierung weiterer Effekte, wie z.B. Stroboskopeffekt, Pulseffekt, einzelne Aktivierung bzw. Deaktivierung einzelner Pixel bzw. LEDs, Farbvariation je LED, aber auch das Feedback bzw. evtl. Fehlermeldungen.

Fig. 5b zeigt eine weitere Beleuchtungsvorrichtung 10 mit doppelter Länge und doppelter Anzahl an Leuchtelementen. Hinsichtlich der weiteren Merkmale entspricht die Beleuchtungsvorrichtung aus Fig. 5b der Beleuchtungsvorrichtung aus Fig. 5a. Fig. 5c zeigt eine Rückansicht, hier die Rückansicht der Beleuchtungsvorrichtung aus Fig. 5b. Auf dieser Rückansicht umfasst der Standfuß 12 nicht das Bedienpanel 43 bzw. Terminal 45, sondern Kühlungsöffnungen 49, die zur Kühlung des Antriebs 34 (nicht dargestellt) dienen. Wie es insbesondere in dieser Ansicht erkennbar ist, ist sowohl der Standfuß 12 als auch die Beleuchtungseinheit 14 als Schraubkonstruktion ausgeführt.

Bezugnehmend auf Fig. 1 sein angemerkt, dass hier auch ein weiteres Ausführungsbeispiel der vorliegenden Erfindung, nämlich das System umfassend zumindest die zwei Beleuchtungsvorrichtungen 10 und 10' dargestellt ist.

Bezugnehmend auf Fig. 1 sei angemerkt, dass der Schenkel 12a bzw. das Gelenk 18 nicht zwingend als seitlich angeordneter Schenkel, sondern auch als mittig angeordneter Schenkel ausgeführt sein kann.

Bezüglich Fig. 1 sei weiter angemerkt, dass die Flächen 14a und 14b bzw. 14b' eben oder gebogen oder andersförmig sein kann.

Entsprechend Ausführungsbeispielen können die Beleuchtungsvorrichtungen 10 und 10' auch mietender verbunden sein, um so als Positionierungshilfe zu dienen. Die Verbindung kann über der Seitenflächen der Schenkel 12a / 12b oder auch über Flachen 14a zur Fläche 14b' erfolgen. Hierzu kann auf diesen Flächen entweder ein Flansch oder Zapfen oder ein weiteres Verbindungsmittel ausgebildet sein.

In Bezug auf oben genannte Ausführungsbeispiele sei angemerkt, dass, auch wenn die Anordnung der Vielzahl von Beleuchtungseinheiten immer derart dargestellt wurde, dass diese sich entlang der länglichen Ausdehnung, also auf einer gemeinsamen Achse erstrecken müssen, sei darauf hingewiesen, dass dies nicht zwingend der Fall ist. So kann beispielsweise die Anordnung der Leuchtelemente auch in mehreren Reihen, z.B. jeweils versetzt oder in mehreren Reihen jeweils parallel sein. Des Weiteren kann ein Leuchtelement auch durch eine Mehrzahl an leuchtenden Einheiten, wie z.B. eine Mehrzahl an LEDs gebildet sein. Zur Bestimmung des Abstands zwischen den einzelnen Leuchteinheiten wird je Ausführung der Leuchtelemente immer auf den Intensitätsmaximumspunkt in der Leuchtverteilung oder bzw. auf die Mitte des Leuchtelements / Linse abgestellt. Somit ist es also auch problemlos möglich, die oben angesprochenen Anordnungsbedingungen für nichtpunktförmige bzw. flächige Leuchtelemente zu erfüllen.

Bezug nehmend auf Fig. 2: entsprechend Ausführungsbeispielen ist der Standfuß in erster Linie für den stehenden Betrieb ausgelegt und umfasst deshalb die Füße/Gummifüße 24. Alternativ kann eine Befestigung mittels Klampen (oder anderen Befestigungspunkten) erfolgen. Zusätzlich können auch Ösen zur Sicherheitsbefestigung vorgesehen sein. Entsprechend weiteren Ausführungsbeispielen können statt der Füße 24 auch Gewinde vorgesehen sein, so dass auch eine hängende Montage möglich ist. unabhängig von der Art und Weise der Befestigung ist ein nahtloses Aneinanderreihen mehrerer Beleuchtungsvorrichtungen 10 und 10' unter Beibehaltung des Pixelabstands (regelmäßige Anordnung der Leuchtelemente 20a und 20b) möglich.

Bezug nehmend auf Fig. 3b und 3c sei angemerkt, dass die Öffnung 14o durch eine transparente Scheibe, wie z.B. eine Plexiglas- oder Glasscheibe, verschlossen sein kann.

Entsprechend Ausführungsbeispielen kann in dem Bereich 14t bzw. bevorzugt über die gesamte Oberfläche des Bereichs 14t ein Kühlkörper zur Kühlung der Leuchtelemente vorgesehen sein. Allgemein kann auch eine aktive Kühlung, z.B. mittels Ventilatoren, zur Kühlung von Leuchteinheit und/oder Steuerung bzw. Schwenkmechanismus vorgesehen sein.

## Patentansprüche

1. Beleuchtungsvorrichtung (10, 10'), mit folgenden Merkmalen:
einem länglichen Standfuß (12), der sich parallel zu einer Längsachse (16) erstreckt;
einer schwenkbaren, länglichen Beleuchtungseinheit (14), die sich parallel zu der Längsachse (16) erstreckt, wobei die längliche Ausdehnung der schwenkbaren, länglichen Beleuchtungseinheit (14) durch zwei gegenüberliegende Seitenflächen begrenzt wird;
wobei die schwenkbare, längliche Beleuchtungseinheit (14) mittels mindestens einem Gelenk (18) um die Längsachse (16) schwenkbar gelagert ist;
wobei die schwenkbare, längliche Beleuchtungseinheit (14) mindestens zwei Leuchtelemente umfasst, die entlang der schwenkbaren, länglichen Beleuchtungseinheit (14) angeordnet sind, so dass ein Abstand (a_{20ab}) zwischen zwei benachbarten Leuchtelementen dem 1,5-fachem bis 2,5-fachem Abstand (a₁₄ₐ, a_{14b}) zwischen einem angrenzend zu einer der Seitenflächen (14a, 14b) positionierten Leuchtelement und der entsprechenden Seitenfläche (14a, 14b) entspricht;
wobei die Beleuchtungsvorrichtung (10, 10') zwei seitlich angeordnete Schenkel (12a) in Form von Lagerböcken (12a) mit je einem Gelenk (18) umfasst, mittels welchen die schwenkbare, längliche Beleuchtungseinheit (14) mit dem länglichen Standfuß (12) in Eingriff ist;
wobei der längliche Standfuß (12) zwei seitlich angeordnete Lagerböcke (12a) umfasst, wobei die Gelenke (18) Drehgelenke sind und wobei die schwenkbare, längliche Beleuchtungseinheit (14) zwischen den Lagerböcken (12a) angeordnet ist und über die Drehgelenke mit diesen in Eingriff ist;
wobei die schwenkbare, längliche Beleuchtungseinheit (14) je eine Ausnehmung (14g) für den jeweiligen Lagerbock (12a) aufweist;
wobei die Ausnehmung (14g) derart ausgebildet ist, dass die Seitenflächen (14a, 14b) der schwenkbaren, länglichen Beleuchtungseinheit (14) mit Seitenflächen der Lagerböcke (12a) bündig abschließen oder die Seitenflächen der Lagerböcke (12a) in Bezug auf die die Seitenflächen (14a, 14b) der schwenkbaren, länglichen Beleuchtungseinheit (14) zurückgesetzt sind, wobei die Beleuchtungsvorrichtung (10, 10') ferner Mittel zur motorisierten Schwenkung der schwenkbaren, länglichen Beleuchtungseinheit (14) umfasst.

2. Beleuchtungsvorrichtung (10, 10') gemäß einem der vorherigen Ansprüche, wobei der längliche Standfuß (12) einen kleinere oder maximal gleichgroße längliche Ausdehnung hat als die schwenkbare, längliche Beleuchtungseinheit (14).

3. Beleuchtungsvorrichtung (10, 10') gemäß einem der vorherigen Ansprüche, wobei die schwenkbare, längliche Beleuchtungseinheit (14) um mindestens 180 Grad oder mehr um die Längsachse (16) schwenkbar ist; und/oder
wobei der längliche Standfuß (12) oder die Schenkel (12a) tailliert sind, so dass die schwenkbare, längliche Beleuchtungseinheit (14) um mindestens 180 Grad oder mehr schwenkbar ist.

4. Beleuchtungsvorrichtung (10, 10') gemäß einem der vorherigen Ansprüche,
wobei die Mittel zur Schwenkung einen in dem länglichen Standfuß (12) angeordneten Motor (34), ein fest mit der länglichen, schwenkbaren Beleuchtungseinheit (14) gekoppelten Ritzel (36) und/oder einen Antriebsriemen (32) umfassen.

5. Beleuchtungsvorrichtung (10, 10') gemäß einem der vorherigen Ansprüche, wobei die Beleuchtungsvorrichtung (10, 10') eine Vielzahl von regelmäßig angeordneten Beleuchtungselementen (20a, 20b, 20c) aufweist.

6. Beleuchtungsvorrichtung (10, 10') gemäß einem der vorherigen Ansprüche, wobei die Beleuchtungselemente (20a, 20b, 20c) LEDs sind.

7. Beleuchtungsvorrichtung (10, 10') gemäß einem der vorherigen Ansprüche, wobei die schwenkbare, längliche Beleuchtungseinheit (14) einen Kühlkörper (14t) umfasst.

8. Beleuchtungsvorrichtung (10, 10') gemäß einem der vorherigen Ansprüche, wobei die mindestens zwei Leuchtelemente ausgebildet sind, um einen Lichtkegel (22) senkrecht zu der Längsachse zu emittieren, und
wobei die mindestens zwei Lichtkegel (22) zusammen mit der schwenkbaren, länglichen Beleuchtungseinheit (14) geschwenkt werden.

9. Beleuchtungsvorrichtung (10, 10') gemäß einem der vorherigen Ansprüche, wobei jedes Beleuchtungselement (20a, 20b, 20c) mit mindestens einer Linse (38) gekoppelt ist; und/oder
wobei ein Abstand zwischen dem Beleuchtungselement (20a, 20b, 20c) und der jeweiligen Linse (38) variierbar ist, so dass ein Lichtkegel (22) des jeweiligen Beleuchtungselements (20a, 20b, 20c) fokussierbar ist; und/oder
wobei die schwenkbare, längliche Beleuchtungseinheit (14) eine Linsenanordnung (38) umfasst, die als Einheit ausgeführt ist, und
wobei ein Abstand (a_{20ab}) zwischen zwei benachbarten Linsen (38) der Linsenanordnung (38) dem 1,5-fachem bis 2,5-fachem Abstand (a₁₄ₐ, a_{14b}) zwischen einer angrenzend zu der Seitenfläche (14a, 14b) positionierten Linse (38) und der entsprechenden Seitenfläche (14a, 14b) entspricht.

10. Beleuchtungsvorrichtung (10, 10') gemäß einem der Ansprüche 1 bis 9, wobei die benachbart zu einer Seitenfläche (14a, 14b) liegende Linse (38) zumindest teilweise überlappend zu einem der Schenkel (12a) ist.

11. Beleuchtungsvorrichtung (10, 10') gemäß einem der vorherigen Ansprüche, wobei der Standfuß (12) ein Bedienpanel (43) umfasst.

12. Beleuchtungsvorrichtung (10, 10') gemäß einem der vorherigen Ansprüche, wobei der Standfuß (12) eine Vertiefung (47) mit einem Anschlussterminal (45) umfasst; und/oder
wobei die Vorrichtung eine Schnittstelle umfasst, über welche die Beleuchtungsvorrichtung (10, 10') fernsteuerbar ist.

13. System (10 + 10') mit mindestens zwei Beleuchtungsvorrichtungen (10, 10') gemäß einem der Ansprüche 1 bis 12, die über jeweilige Seitenflächen (14a, 14b) aneinander angrenzen,
wobei ein Abstand (a₁₄ₐ, a_{14b}) zwischen zwei angrenzend zu den aneinander angrenzenden Seitenflächen (14a, 14b) der zwei Beleuchtungsvorrichtungen (10, 10') positionierten Leuchtelementen dem 0,5-fachem bis 1,5-fachem Abstand (a_{20ab}) zwischen zwei benachbarten Leuchtelementen einer der zwei Beleuchtungsvorrichtungen (10, 10') entspricht.

## Claims

1. Illumination device (10, 10') comprising:
an elongated base (12) extending in parallel with a longitudinal axis (16);
a pivotable elongated illumination unit (14) extending in parallel with the longitudinal axis (16), the longitudinal extension of the pivotable elongated illumination unit (14) being limited by two opposing lateral faces;
the pivotable elongated illumination unit (14) being mounted to be pivotable about the longitudinal axis (16) by means of at least one joint (18);
the pivotable elongated illumination unit (14) including at least two light emitting elements arranged along the pivotable elongated illumination unit (14) such that a distance (a_{20ab}) between two neighboring light emitting elements corresponds to 1.5 to 2.5 the distance (a₁₄ₐ, a_{14b}) between a light emitting element positioned adjacently to one of the lateral faces (14a, 14b) and the corresponding lateral face (14a, 14b);
the illumination device (10, 10') including two laterally arranged legs (12a) in the form of bearing blocks (12a), each comprising a joint (18) by means of which the pivotable elongated illumination unit (14) is engaged with the elongated base (12);
the elongated base (12) including two laterally arranged bearing blocks (12a), wherein the joints (18) are rotational joints, and wherein the pivotable elongated illumination unit (14) is arranged between the bearing blocks (12a) and is engaged with same via the rotational joints;
the pivotable elongated illumination unit (14) comprising one recess (14g) in each case for the respective bearing block (12a);
the recess (14g) being configured such that the lateral faces (14a, 14b) of the pivotable elongated illumination unit (14) join up flush with lateral faces of the bearing blocks (12a) or that the lateral faces of the bearing blocks (12a) are set back in relation to the lateral faces (14a, 14b) of the pivotable elongated illumination unit (14), the illumination device (10, 10') further including means for motorized pivoting of the pivotable elongated illumination unit (14).

2. Illumination device (10, 10') as claimed in any of the previous claims, wherein the elongated base (12) has a smaller or, at the most, equal-sized longitudinal extension than that of the pivotable elongated illumination unit (14).

3. Illumination device (10, 10') as claimed in any of the previous claims, wherein the pivotable elongated illumination unit (14) is pivotable about the longitudinal axis (16) by at least 180 degrees or more; and/or
wherein the elongated base (12) or the legs (12a) are waisted, so that the pivotable elongated illumination unit (14) is pivotable by at least 180 degrees or more.

4. Illumination device (10, 10') as claimed in any of the previous claims, wherein the means for pivoting include a motor (34) arranged inside the elongated base (12), a pinion (36) fixedly coupled to the elongated pivotable illumination unit (14), and/or a drive belt (32).

5. Illumination device (10, 10') as claimed in any of the previous claims, the illumination device (10, 10') comprising a multitude of regularly arranged illumination elements (20a, 20b, 20c).

6. Illumination device (10, 10') as claimed in any of the previous claims, wherein the illumination elements (20a, 20b, 20c) are LEDs.

7. Illumination device (10, 10') as claimed in any of the previous claims, wherein the pivotable elongated illumination unit (14) includes a cooling unit (14t).

8. Illumination device (10, 10') as claimed in any of the previous claims, wherein the at least two light emitting elements are configured to emit a light cone (22) perpendicularly to the longitudinal axis, and
wherein the at least two light cones (22) are pivoted along with the pivotable elongated illumination unit (14).

9. Illumination device (10, 10') as claimed in any of the previous claims, wherein each illumination element (20a, 20b, 20c) is coupled to at least one lens (38); and/or
wherein a distance between the illumination element (20a, 20b, 20c) and the respective lens (38) is variable, so that a light cone (22) of the respective illumination element (20a, 20b, 20c) is focusable; and/or
wherein the pivotable elongated illumination unit (14) includes a lens array (38) configured as a unit, and
wherein a distance (a_{20ab}) between two neighboring lenses (38) of the lens array (38) corresponds to 1.5 to 2.5 times the distance (a₁₄ₐ, a_{14b}) between a lens (38) positioned adjacently to the lateral face (14a, 14b) and the corresponding lateral face (14a, 14b).

10. Illumination device (10, 10') as claimed in any of claims 1 to 9, wherein the lens (38) neighboring a lateral face (14a, 14b) at least partly overlaps one of the legs (12a).

11. Illumination device (10, 10') as claimed in any of the previous claims, wherein the base (12) includes a control panel (43).

12. Illumination device (10, 10') as claimed in any of the previous claims, wherein the base (12) includes a depression (47) comprising a connection terminal (45); and/or
wherein the device includes an interface via which the illumination device (10, 10') can be remote controlled.

13. System (10 + 10') comprising at least two illumination devices (10, 10') as claimed in any of claims 1 to 12 which are mutually adjacent via respective lateral faces (14a, 14b),
wherein a distance (a₁₄ₐ, a_{14b}) between two light emitting elements positioned adjacently to the mutually adjacent lateral faces (14a, 14b) of the two illumination devices (10, 10') corresponds to 0.5 to 1.5 times the distance (a_{20ab}) between two neighboring light emitting elements of one of the two illumination devices (10, 10').

## Revendications

1. Dispositif d'éclairage (10, 10'), aux caractéristiques suivantes:
un pied de support allongé (12) s'étendant parallèlement à un axe longitudinal (16);
une unité d'éclairage allongée pivotante (14) qui s'étend parallèlement à l'axe longitudinal (16), l'extension allongée de l'unité d'éclairage allongée pivotante (14) étant limitée par deux faces latérales opposées;
dans lequel l'unité d'éclairage allongée pivotante (14) est montée de manière pivotante autour de l'axe longitudinal (16) au moyen d'au moins une articulation (18);
dans lequel l'unité d'éclairage allongée pivotante (14) comporte au moins deux éléments lumineux qui sont disposés le long de l'unité d'éclairage allongée pivotante (14) de sorte qu'une distance (a_{20ab}) entre deux éléments lumineux adjacents corresponde à de 1,5 fois à 2,5 fois la distance (a₁₄ₐ, a_{14b}) entre un élément lumineux positionné adjacent à l'une des faces latérales (14a, 14b) et la face latérale correspondante (14a, 14b);
dans lequel le dispositif d'éclairage (10, 10') comporte deux branches disposées latéralement (12a) sous forme de blocs de support (12a), chacune avec une articulation (18), au moyen desquelles l'unité d'éclairage allongée pivotante (14) est en prise avec le pied de support allongé (12);
dans lequel le pied de support allongé (12) comporte deux blocs de support disposés latéralement (12a), lesdites articulations (18) étant des articulations rotatives et l'unité d'éclairage allongée pivotante (14) étant disposée entre les blocs de support (12a) et étant en prise avec ces dernières par les articulations rotatives;
dans lequel l'unité d'éclairage allongée pivotante (14) présente chaque fois un évidement (14g) pour le bloc de support respectif (12a);
dans lequel l'évidement (14g) est réalisé de sorte que les faces latérales (14a, 14b) de l'unité d'éclairage allongée pivotante (14) soient à fleur avec les faces latérales des blocs de support (12a) ou les faces latérales des blocs de support (12a) soient en retrait par rapport aux faces latérales (14a, 14b) de l'unité d'éclairage allongée pivotante (14), dans lequel le dispositif d'éclairage (10, 10') comporte par ailleurs des moyens de pivotement motorisé de l'unité d'éclairage allongée pivotante (14).

2. Dispositif d'éclairage (10, 10') selon l'une des revendications précédentes, dans lequel le pied de support allongé (12) présente une extension allongée plus petite ou tout au plus de même grandeur que l'unité d'éclairage allongée pivotante (14).

3. Dispositif d'éclairage (10, 10') selon l'une des revendications précédentes, dans lequel l'unité d'éclairage allongée pivotante (14) peut pivoter d'au moins 180 degrés ou plus autour de l'axe longitudinal (16); et/ou
dans lequel le pied de support allongé (12) ou les branches (12a) sont cintrés de sorte que l'unité d'éclairage allongée pivotante (14) puisse pivoter d'au moins 180 degrés ou plus.

4. Dispositif d'éclairage (10, 10') selon l'une des revendications précédentes, dans lequel les moyens de pivotement comportent un moteur (34) disposé dans le pied de support allongé (12), un pignon (36) couplé de manière fixe à l'unité d'éclairage allongée pivotante (14) et/ou une courroie d'entraînement (32).

5. Dispositif d'éclairage (10, 10') selon l'une des revendications précédentes, dans lequel le dispositif d'éclairage (10, 10') présente une pluralité d'éléments lumineux disposés de manière régulière (20a, 20b, 20c).

6. Dispositif d'éclairage (10, 10') selon l'une des revendications précédentes, dans lequel les éléments lumineux (20a, 20b, 20c) sont des DEL.

7. Dispositif d'éclairage (10, 10') selon l'une des revendications précédentes, dans lequel l'unité d'éclairage allongée pivotante (14) comporte un dissipateur de chaleur (14t).

8. Dispositif d'éclairage (10, 10') selon l'une des revendications précédentes, dans lequel les au moins deux éléments lumineux sont réalisés pour émettre un cône de lumière (22) perpendiculairement à l'axe longitudinal, et
dans lequel les au moins deux cônes de lumière (22) sont pivotés ensemble avec l'unité d'éclairage allongée pivotante (14).

9. Dispositif d'éclairage (10, 10') selon l'une des revendications précédentes, dans lequel chaque élément lumineux (20a, 20b, 20c) est couplé à au moins une lentille (38); et/ou
dans lequel une distance entre l'élément lumineux (20a, 20b, 20c) et la lentille respective (38) est variable, de sorte qu'un cône de lumière (22) de l'élément lumineux respectif (20a, 20b, 20c) puisse être concentré; et/ou
dans lequel l'unité d'éclairage allongée pivotante (14) comporte un aménagement de lentilles (38) qui est réalisé comme une unité, et
dans lequel une distance (a_{20ab}) entre deux lentilles adjacentes (38) de l'aménagement de lentilles (38) correspond à de 1,5 fois à 2,5 fois la distance (a₁₄ₐ, a_{14b}) entre une lentille (38) positionnée adjacente à la face latérale (14a, 14b) et la face latérale correspondante (14a, 14b).

10. Dispositif d'éclairage (10, 10') selon l'une des revendications 1 à 9, dans lequel la lentille (38) se trouvant adjacente à une face latérale (14a, 14b) vient au moins partiellement en recouvrement avec l'une des branches (12a).

11. Dispositif d'éclairage (10, 10') selon l'une des revendications précédentes, dans lequel le pied de support (12) comporte un panneau de commande (43).

12. Dispositif d'éclairage (10, 10') selon l'une des revendications précédentes, dans lequel le pied de support (12) comporte un évidement (47) avec une borne de raccordement (45); et/ou
dans lequel le dispositif comporte une interface par laquelle le dispositif d'éclairage (10, 10') peut être commandé à distance.

13. Système (10 + 10') avec au moins deux dispositifs d'éclairage (10, 10') selon l'une des revendications 1 à 12 qui sont adjacents l'un à l'autre par l'intermédiaire de faces latérales respectives (14a, 14b),
dans lequel une distance (a₁₄ₐ, a_{14b}) entre deux éléments lumineux positionnés adjacents aux faces latérales adjacentes l'une à l'autre (14a, 14b) des deux dispositifs d'éclairage (10, 10') correspond à de 0,5 fois et 1,5 fois la distance (a_{20ab}) entre deux éléments lumineux adjacents de l'un des deux dispositifs d'éclairage (10, 10').
